# FASCICULE DE BREVET EUROPEEN

(11) **EP 1 332 844 B1**
(45) Date de publication et mention de la délivrance du brevet: **04.05.2005**
(21) Numéro de dépôt: 03001992.1
(22) Date de dépôt: 31.01.2003
(51) Int. Cl.: B26D 1/553, B26D 1/52

(54) **Machine à couper en tranches un produit, notamment du pain**
Maschine zum Schneiden von einem Produkt, insbesondere Brot, in Scheiben
Machine for cutting a product, specifically bread, in slices

(30) Priorité: 04.02.2002 FR 0201245
(43) Date de publication de la demande: 06.08.2003
(73) Titulaire: Delaporte, Serge, 29860 Kersaint Plabennec (FR); Guivarch, Yves, 29800 Landerneau (FR)
(72) Inventeur: Delaporte, Serge, 29860 Kersaint Plabennec (FR); Guivarch, Yves, 29800 Landerneau (FR)
(74) Mandataire: Gicquel, Olivier

(56) Documents cités:
- DE-A- 2 245 355
- DE-A- 2 948 610
- DE-A- 19 704 192
- FR-A- 2 587 266
- GB-A- 2 234 668
- US-A- 2 023 360
- US-A- 2 023 362
- US-A- 2 189 199

## Description

La présente invention conceme une machine à couper en tranches un produit, notamment du pain.

On connaît déjà dans l'état de la technique antérieur notamment par le brevet français n°2 587 266, une telle machine à couper en tranches qui comprend un mécanisme de réglage apte à régler à volonté la coupe du morceau de pain à l'épaisseur désirée, ce mécanisme comportant des moyens aptes à rapprocher ou éloigner les scies ou lames de coupe de la machine.

Ces moyens permettant le rapprochement ou l'éloignement sont constitués de deux axes parallèles, filetés aux deux extrémités, une série de supports des lames de coupe réunis entre eux par l'intermédiaire de biellettes articulées et montées déplaçables axialement sur chacun de ces axes et un volant de commande qui est associé à l'un des axes afin de commander le rapprochement ou l'éloignement des lames suivant le sens de rotation du volant.

Une telle conception de machine génère un jeu important entre les moyens de réglage et chaque support des lames de sorte qu'il peut apparaître sur une même coupe des variations de l'épaisseur des tranches sur un même produit. Par ailleurs, chacun des supports de lame de coupe est monté mobile axialement notamment par le guidage de roulements à billes qui ne permet pas d'obtenir une faible épaisseur de tranches.

Le but de l'invention est de proposer une machine à couper en tranches un produit alimentaire notamment du pain qui permette de résoudre tout ou partie des inconvénients précités.

A cet effet, la présente invention a pour objet une machine à couper en tranches un produit, notamment du pain, comprenant des moyens de réglage à volonté de l'épaisseur de coupe du produit permettant le rapprochement ou l'éloignement des scies ou lames de coupe, caractérisée en ce que les moyens de réglage sont constitués de moyens de mise en rotation à volonté d'un cadre support sur lequel sont agencées les lames suivant un axe de rotation verticale et de moyens de maintien de l'orientation des lames d'une position de coupe à une autre.

Selon une caractéristique optionelle de la présente invention, ce cadre support comporte des supports de lames respectivement supérieur et inférieur montés articulés dont l'une de leurs extrémités maintient la lame de coupe et dont l'autre extrémité est articulée sur un contre-cadre formant le moyen de maintien. Ce cadre et ce contre-cadre sont montés respectivement oscillants sur des coulisses disposées de chaque côté et dont au moins les coulisses du cadre et du contre-cadre disposé du même côté sont mobiles en rotation autour d'axes de rotation verticaux distincts disposés sur un même plan vertical.

Chacun des supports de lames supérieur comporte un moyen de réglage de la tension de la lame qui est constitué d'une tige filetée agencée sur le contre-cadre. Coaxialement à la tige filetée est monté un ressort en appui sur un écrou coopérant avec la tige filetée.

Selon une autre caractéristique optionelle de la présente invention, la machine comprend une seconde série de lames oscillantes allongées, parallèles, écartées les unes des autres et interposées alternativement entre la première série de lames sur un second cadre et second contre-cadre agencés sur des coulisses de manière similaire au premier cadre et contre-cadre assurant un mouvement antagoniste des premières et secondes lames de coupe.

Selon encore une autre caractéristique optionelle de la présente invention, le plan vertical sur lequel sont disposés les différents axes de rotation correspond à une paroi latérale fixe du châssis de la machine.

Selon une variante de réalisation, le plan vertical sur lequel sont disposés les différents axes de rotation correspond à l'axe médian longitudinal de la machine permettant avantageusement de réduire quasiment par deux les débattements de la machine par rapport à un plan situé sur l'une des parois du châssis.

Selon une caractéristique optionelle de la présente invention, une série de poussoirs constitués d'une paroi sensiblement verticale destinée à coopérer avec le produit lors de la coupe de ce dernier et d'une biellette perpendiculaire à la paroi verticale montée articulée autour d'axes verticaux, sont disposés sur des traverses aptes à pivoter autour d'un axe de rotation vertical situé sur le plan de rotation entraînant par voie de conséquence un rapprochement ou un éloignement entre les biellettes et permettant ainsi de synchroniser leur déplacement avec le moyen de réglage de l'écartement des lames de façon que lesdits poussoirs soient toujours situés au centre de l'intervalle séparant deux lames de coupe.

Selon une autre caractéristique optionelle de l'invention, la machine comprend un moyen de pression du produit sur la table de coupe agencé au voisinage des lames et mobile verticalement.

Selon encore une autre caractéristique optionelle de l'invention, le ou les cadre(s) support(s) sont aptes à pivoter autour de leur axe vertical suivant un angle de l'ordre de 0 à 40 degrés correspondant respectivement à une épaisseur maximale de l'ordre de 15 mm et minimale de l'ordre de 8 mm.

Selon une autre caractéristique de optionelle l'invention, la machine comprend des moyens de commande à distance, du type moteur électrique et pupitre de réglage, permettant le déplacement du ou des cadre(s) et contre-cadre(s) à l'épaisseur de tranche désirée.

Les caractéristiques optionelles de l'invention mentionnées ci-dessus, ainsi que d'autres, apparaîtront plus clairement à la lecture de la description suivante d'un exemple de réalisation, en se référant aux dessins annexés sur lesquels :
- la figure 1 est une vue partielle en perspective de la machine selon la présente invention,
- la figure 2 est une vue schématique en coupe de la machine selon la figure 1, et
- les figures 3 et 4 sont des vues schématiques de dessus de la machine selon la figure 1 respectivement réglée pour une épaisseur de tranches maximale et une épaisseur de tranches moyenne.

On a représenté sur les figures 1 et 2, une machine à couper en tranches 1 un produit alimentaire, notamment du pain Pa, comprenant de manière classique une table de coupe horizontale 2 montée sur un châssis inférieur 3 et surmontée par un cadre vertical 4 s'étendant perpendiculairement au châssis inférieur 3.

A l'intérieur du cadre 3 sont agencées, de manière verticale, des scies ou lames de coupe 5 oscillant verticalement sous l'impulsion par exemple d'un moteur électrique, non visible.

La machine 1 comprend également une série de poussoirs 6 agencés sur la table de coupe 2 s'étendant dans les intervalles situés entre les lames de coupe 5. Ces poussoirs 6 sont avantageusement destinés à pousser le produit à trancher entre les lames de coupe 5 afin de découper ce produit, en l'occurrence le pain, en tranches.

Des moyens de réglage de l'écartement entre les lames 5 et également entre les poussoirs 6 sont agencés à ces derniers permettant ainsi de régler l'épaisseur des tranches du produit à découper.

Ces moyens de réglage sont constitués de moyens de mise en rotation d'un cadre support 7 sur lequel sont agencées les lames de coupe 5 suivant un axe de rotation verticale R et de moyens de maintien de l'orientation des lames 5 d'une position de coupe à une autre.

Comme visible à la figure 2, le cadre support 7 est constitué de deux montants verticaux 14 parallèles sur lesquels sont articulées une traverse supérieure 15 et inférieure 16. Chacun des montants 14 est en outre monté oscillant sur des coulisses 9 disposées de chaque côté et dont l'une selon le mode de réalisation représenté est fixe à l'un des côtés du châssis et l'autre mobile en rotation afin de permettre la rotation du cadre 7.

Sur ce cadre support 7 sont montés articulés, au moyen par exemple d'une rotule 10, des supports de lames respectivement supérieur 11 et inférieur 12 dont l'une de leurs extrémités maintient la scie ou lame de coupe 5 et dont l'autre extrémité est articulée sur un contre-cadre 8 oscillant sur des coulisses similaires 13 au cadre-support 7 concomitamment avec ce dernier, constituant ainsi les moyens de maintien de l'orientation de la lame de coupe d'une position de coupe à une autre.

Ainsi, le cadre support 7 et le contre-cadre 8 sont aptes à être déplacés en rotation d'une position perpendiculaire par rapport par exemple à l'un des côtés du châssis inférieur 3 correspondant à une épaisseur maximale des tranches (figure 3) vers une pluralité de positions inclinées du cadre 7 et du contre-cadre 8 par rapport à l'un des côtés du châssis 3 correspondant à une diminution de l'épaisseur des tranches (figure 4), ceci par transformation de la base rectangulaire du cadre et contre-cadre à celle d'un parallélogramme ayant pour effet de rapprocher les montants latéraux 14 du cadre 7 et du contre-cadre 8, tout en maintenant l'axe d'orientation de chaque lame.

On constatera que l'axe de rotation du cadre et contre cadre est distinct et disposé sur un même plan vertical Pr qui notamment dans le mode de représentation des figures 3 et 4 correspond à l'un des côtés 3a du châssis 3, assurant ainsi la partie fixe permettant le déplacement. Afin de limiter le débattement de la machine et par conséquent son encombrement, on comprend que le plan des axes de rotation Pr peut être identique à l'axe médian longitudinal de la machine.

Le support de lame supérieur 11 est en outre agencé sur le contre-cadre 8 au moyen d'une tige filetée 17. Coaxialement à la tige filetée est monté un moyen élastique 18, du type ressort, en appui sur un écrou 19 afin de permettre son déplacement et ainsi régler la tension de chaque lame de coupe 5 par compression du ressort 18 et variation de l'inclinaison du support de lame supérieur 11.

Afin de simplifier la description, les éléments identiques entre les différents modes de réalisation sont désignés par la même référence numérique ajouté d'un signe « ' ».

Selon un second mode de réalisation préférentiel, la machine 1 comprend une seconde série de lames 5' oscillantes allongées, parallèles, écartées les unes des autres et interposées alternativement entre la première série de lames 5 sur un second cadre 7' et second contre-cadre 8' agencés de manière similaire au premier cadre 7 et contre-cadre 8 tels que décrits ci-dessus afin d'assurer un mouvement antagoniste des premières 5 et secondes 5' lames de coupe permettant ainsi de stabiliser le produit alimentaire par exemple le pain et d'obtenir une meilleure coupe de ce dernier.

Ce second cadre 7' et contre-cadre 8' sont avantageusement disposés comme visible sur la figure 2 de manière symétrique par rapport à l'axe médian transversal de la machine.

Ce mouvement de va et vient alternatif des lames de coupe 5 et 5' est avantageusement obtenu par l'agencement d'une paire de bielles 20 et 21 reliées à un volant 22 qui est associé à un moteur électrique, comme visible sur la figure 2. Les premiers 7, 8 et seconds 7', 8' respectivement cadres et contre-cadres sont associés à cette paire de bielles 20 et 21 par des paires de biellettes 23 et 24 articulées au moyen de rotules 25 assurant ainsi une liaison quels que soient les déplacements en rotation des cadres 7, 7' et contre-cadres 8, 8' associés.

On notera qu'un moyen de pression 26 du produit, notamment du pain par exemple sur la table de coupe 2 au voisinage des lames 5 et 5' peut être agencé sur la machine 1 afin d'éviter une montée verticale de ce dernier lors de la coupe, comme visible sur la figure 1. Ce moyen de pression 26 est par exemple constitué d'une paroi horizontale mobile verticalement qui est solidaire en déplacement des moyens de réglage de l'écartement des lames. Cette paroi horizontale est par exemple fixée sur une traverse 40 montée articulée à chacune de ses extrémités sur les parois du châssis 3.

Comme mentionné ci-dessus, une série de poussoirs 6 est également associée aux lames et est munie d'un moyen de réglage de leur écartement qui est synchronisé avec le moyen de réglage de l'écartement des lames de façon que lesdits poussoirs soient toujours situés au centre de l'intervalle séparant deux lames de coupe.

Pour ce faire, chacun des poussoirs 6 est constitué d'une paroi sensiblement verticale 27 destinée à coopérer avec le produit lors de la coupe de ce dernier et d'une biellette 28 perpendiculaire à la paroi verticale montée articulée autour d'axes verticaux 29 et 30 à chacune de ses extrémités qui sont aptes à coulisser longitudinalement par rapport à la machine 1 sur des glissières 41 solidaires des parois latérales du châssis respectivement désignées par la référence 3a et 3b.

Ces biellettes 28 étant en outre reliées les unes aux autres ainsi qu'à la paroi fixe par rapport à laquelle se déplacent les cadres 7, 7' et contre-cadres 8, 8' afin d'assurer la synchronisation des réglages d'écartement et leur déplacement dans le même sens et sur la même distance.

On notera que les parois verticales 27 formant en partie les poussoirs ont leur orientation maintenue quels que soient les déplacements du fait que chacune des biellettes 28 est articulées à ses extrémités à une traverse 35 articulée sur la paroi fixe 3a et la paroi mobile 3b du châssis 3 entraînant par voie de conséquence un rapprochement ou un éloignement entre les biellettes 28.

On constatera que l'ensemble de ces biellettes 28 associées aux poussoirs 6 forment la table de coupe 2 sur laquelle repose le produit alimentaire.

Afin d'assurer la rotation des cadres 7, 7' et contre-cadres 8, 8' ainsi que des poussoirs 6 et permettre le réglage de l'épaisseur des tranches du produit à couper, des moyens de déplacement, non représentés, du type moteur électrique associé à une crémaillère sont montés sur le châssis de la machine.

De même, le déplacement longitudinal des poussoirs s'effectue par exemple par entraînement électrique d'une chaîne de transmission dans un sens ou dans un autre suivant la phase de coupe ou tout autre moyen équivalent.

On comprend bien entendu que le déplacement des poussoirs 6 ainsi que la mise en rotation des cadres 7, 7' et contre-cadres 8, 8' pourraient s'effectuer manuellement par simple déplacement de la paroi mobile 3b du châssis.

Le fonctionnement de la machine à couper en tranches selon l'invention, qui ressort déjà de la description qui en a été faite ci-dessus, va maintenant être explicité plus en détails.

Afin de régler l'épaisseur de coupe des tranches, l'opérateur choisit par exemple sur un pupitre (non représenté) la taille des tranches commandant ainsi la rotation des cadres et contre-cadres suivant un angle de l'ordre de 0 à 40 degrés correspondant respectivement à une épaisseur maximale (figure 3) et minimale de l'ordre de 15 mm à 8 mm (figure 4), dans le cas d'une application au pain.

Lors de cette rotation, au moins l'un des côtés des cadres et des contre-cadres se déplace suivant un mouvement combiné de translation et de rotation transformant ainsi la base rectangulaire en parallélogramme tout en maintenant l'orientation des lames de coupe, c'est-à-dire parallèle au côté fixe 3a du châssis dans le mode de réalisation représenté sur les figures.

Les poussoirs 6 sont également synchronisés au déplacement de l'écartement des lames 5, 5', ceux-ci étant articulés entre les deux parois 3a et 3b du châssis supportant les coulisses des cadres et contre-cadres comme schématisé sur les figures 3 et 4.

Dès la fin du positionnement des lames de coupe 5, 5', celles-ci oscillent suivant un mouvement alternatif d'une lame sur deux de va et vient puis la série de poussoirs 6 est guidée en translation via une chaîne de transmission afin d'acheminer le produit vers les lames 5, 5' et opérer la coupe en tranches.

Dès la fin du cycle le moyen de pression du pain et les poussoirs sont repositionnés à leur position de repos, pour préparer la réception d'une coupe suivante, par inversion du mouvement de la chaîne de transmission et le produit peut être évacué par exemple vers un moyen d'ensachement.

On comprend à la lecture de la description ci-dessus que la machine selon la présente invention permet un réglage des tranches suivant de très faibles épaisseurs et une bonne qualité de coupe assurée notamment par la création du mouvement alternatif des lames de coupe.

Bien que l'invention ait été décrite en liaison avec deux modes de réalisations particuliers elle comprend tous les équivalents techniques des moyens décrits selon l'étendue des revendications.

## Revendications

1. Machine à couper en tranches (1) un produit, notamment du pain, comprenant des moyens de réglage à volonté de l'épaisseur de coupe du produit permettant le rapprochement ou l'éloignement des scies ou lames de coupe (5, 5'), **caractérisée en ce que** les moyens de réglage sont constitués de moyens de mise en rotation à volonté d'un cadre support (7, 7') sur lequel sont agencées les lames (5, 5') suivant un axe de rotation verticale (R) et de moyens de maintien (8) de l'orientation des lames (5, 5') d'une position de coupe à une autre.

2. Machine selon la revendication 1, **caractérisée en ce que** ce cadre support (7) comporte des supports de lame respectivement supérieur (11) et inférieur (12) montés articulés dont l'une de leurs extrémités maintient la lame de coupe (5) et dont l'autre extrémité est articulée sur un contre-cadre (8) formant le moyen de maintien et **en ce que** le cadre et le contre-cadre sont montés respectivement oscillants sur des coulisses (9, 13) disposées de chaque côté et dont au moins les coulisses du cadre et du contre-cadre disposé du même côté sont mobiles en rotation autour d'axes de rotation verticaux distincts disposés sur un même plan vertical (Pr).

3. Machine selon la revendication 2, **caractérisée en ce que** chacun des supports de lames supérieur (11) comporte un moyen de réglage de la tension de la lame qui est constitué d'une tige filetée (17) agencée sur le contre-cadre et **en ce qu'**un moyen élastique (18) en appui sur un écrou (19) est monté coaxialement à la tige filetée (17).

4. Machine selon la revendication 2 ou 3, **caractérisée en ce qu'**elle comprend une seconde série de lames (5') oscillantes allongées, parallèles, écartées les unes des autres et interposées alternativement entre la première série de lames (5) sur un second cadre (7') et second contre-cadre (8') agencés sur des coulisses de manière similaire au premier cadre (7) et contre-cadre (8) assurant un mouvement antagoniste des premières (5) et secondes (5') lames de coupe.

5. Machine selon l'une quelconque des revendications 2 à 4, **caractérisée en ce que** le plan vertical (Pr) correspond à une paroi latérale fixe du châssis de la machine.

6. Machine selon l'une quelconque des revendications 2 à 4, **caractérisée en ce que** le plan vertical (Pr) correspond à l'axe médian longitudinal de la machine.

7. Machine selon l'une quelconque des revendications précédentes, **caractérisée en ce qu'**elle comporte une série de poussoirs (6) constitués d'une paroi sensiblement verticale (27) destinée à coopérer avec le produit lors de la coupe de ce dernier et d'une biellette (28) perpendiculaire à la paroi verticale montée articulée autour d'axes verticaux (29 et 30), sur des traverses aptes à pivoter autour d'un axe de rotation vertical situé sur le plan de rotation (Pr) entraînant par voie de conséquence un rapprochement ou un éloignement entre les biellettes (28) permettant ainsi de synchroniser leur déplacement avec le moyen de réglage de l'écartement des lames de façon que lesdits poussoirs soient toujours situés au centre de l'intervalle séparant deux lames de coupe.

8. Machine selon l'une quelconque des revendications précédentes, **caractérisée en ce qu'**elle comprend un moyen de pression (26) du produit sur la table de coupe (2) agencé au voisinage des lames (5 et 5').

9. Machine selon l'une quelconque des revendications 2 à 8, **caractérisée en ce que** le ou les cadre(s) support(s) sont aptes à pivoter autour de leur axe vertical suivant un angle de l'ordre de 0 à 40 degrés correspondant respectivement à une épaisseur maximale et minimale.

10. Machine selon l'une quelconque des revendications 2 à 9, **caractérisée en ce qu'**elle comprend des moyens de commande à distance, du type moteur électrique et pupitre de réglage, permettant le déplacement du ou des cadre(s) et contre-cadre(s) à l'épaisseur de tranche désirée.

## Patentansprüche

1. Maschine zum Schneiden in Scheiben (1) eines Produkts, insbesondere Brot, die Mittel zum wunschgemäßen Einstellen der Schneidstärke des Produkts umfasst, die es erlauben, die Sägen oder Schneidklingen (5, 5') einander anzunähern oder voneinander zu entfernen, **dadurch gekennzeichnet, dass** die Einstellmittel aus Mitteln zum wunschgemäßen Indrehungsetzen eines Tragrahmens (7, 7') bestehen, auf welchem die Klingen (5, 5') zu einer senkrechten Drehachse (R) angeordnet sind, und aus Mitteln zum Wahren (8) der Ausrichtung der Klingen (5, 5') von einer Schneidstellung zur anderen.

2. Maschine nach Anspruch 1, **dadurch gekennzeichnet, dass** der Tragrahmen (7) jeweils obere (11) und untere (12) Klingenhalter umfasst, die angelenkt montiert sind, von welchen das eine Ende die Schneidklinge (5) hält und das andere Ende auf einem das Haltemittel bildenden Gegenrahmen (8) angelenkt ist, und dass der Rahmen und der Gegenrahmen zu beiden Seiten der Maschine jeweils oszillierbar in Gleitelementen (9, 13) gelagert sind, wobei mindestens die Gleitelemente des Rahmens und des Gegenrahmens, die auf derselben Seite angeordnet sind, um verschiedene senkrechte Drehachsen drehbar sind, die sich in derselben senkrechten Ebene (Pr) befinden.

3. Maschine nach Anspruch 2, **dadurch gekennzeichnet, dass** jeder der oberen Klingenhalter (11) ein Einstellmittel für die Klingenspannung umfasst, das aus einem Gewindeschaft (17) besteht, der auf dem Gegenrahmen angeordnet ist, und dadurch, dass ein elastisches Mittel (18) in Auflage auf einer Mutter (19) koaxial zu dem Gewindeschaft (17) montiert ist.

4. Maschine nach Anspruch 2 oder 3, **dadurch gekennzeichnet, dass** sie eine zweite Reihe in Längsrichtung und parallel zueinander oszillierender Klingen (5') umfasst, die voneinander beabstandet und zwischen der ersten Klingenreihe (5) auf einem zweiten Rahmen (7') und zweiten Gegenrahmen (8'), die ähnlich wie der erste Rahmen (7) und Gegenrahmen (8) auf Gleitelementen eingerichtet sind, eingefügt sind, welche eine gegensinnige Bewegung der ersten (5) und zweiten (5') Schneidklingen sicherstellen.

5. Maschine nach einem der Ansprüche 2 bis 4, **dadurch gekennzeichnet, dass** die senkrechte Ebene (Pr) einer stationären Seitenwand des Maschinenchassis entspricht.

6. Maschine nach einem der Ansprüche 2 bis 4, **dadurch gekennzeichnet, dass** die senkrechte Ebene (Pr) der Längsmittenachse der Maschine entspricht.

7. Maschine nach einem der vorhergehenden Ansprüche, **dadurch gekennzeichnet, dass** sie eine Reihe von Stößeln (6) umfasst, die aus einer im Wesentlichen vertikalen Wand (27) bestehen, die dazu bestimmt ist, mit dem Produkt bei dem Schneiden dieses Letzteren zusammenzuarbeiten, und aus einem Schwingarm (28) senkrecht zu der vertikalen Wand, der um senkrechte Achsen (29 und 30) angelenkt auf Querstreben montiert ist, die um eine senkrechte Drehachse schwenken können, die sich auf der Drehachsenebene (Pr) befindet und daher ein Annähern oder Entfernen zwischen den Schwingarmen (28) bewirkt, was es erlaubt, deren Bewegung mit dem Einstellmittel des Abstands der Klingen so zu synchronisieren, dass sich die Stößel immer in der Mitte des Abstands befinden, der zwei Schneidklingen trennt.

8. Maschine nach einem der vorhergehenden Ansprüche, **dadurch gekennzeichnet, dass** sie ein Mittel (26) zum Andrücken des Produkts auf den Schneidtisch (2) umfasst, das in der Nähe der Klingen (5 und 5') angeordnet ist.

9. Maschine nach einem der Ansprüche 2 bis 8, **dadurch gekennzeichnet, dass** der oder die Tragrahmen um ihre senkrechte Achse gemäß einem Winkel in der Größenordnung von 0 bis 40°, der jeweils einer maximalen und einer minimalen Stärke entspricht, schwenken können.

10. Maschine nach einem der Ansprüche 2 bis 9, **dadurch gekennzeichnet, dass** sie Mittel zum Fernsteuern des Typs Elektromotor und Einstellpult umfasst, die das Bewegen des/der Rahmen(s) und Gegenrahmen(s) auf die gewünschte Scheibenstärke erlauben.

## Claims

1. Machine for cutting a product, more especially bread, into slices (1), said machine comprising means for adjusting, as desired, the cutting thickness of the product, which means permit the cutting saws or blades (5, 5') to move together or to move apart, **characterised in that** the adjustment means are made up of means for setting in rotation, as desired, a support frame (7, 7'), on which are fitted the blades (5, 5') along a vertical axis of rotation (R), and retention means (8) for maintaining the orientation of the blades (5, 5') from one cutting position to another.

2. Machine according to claim 1, **characterised in that** this support frame (7) comprises upper blade carriers (11) and lower blade carriers (12) respectively, which are mounted in an articulated manner, one end of which retains the cutting blade (5), and the other end of which is articulated on a counter-frame (8) which forms the retention means, and **in that** the frame and the counter-frame are respectively mounted in an oscillating manner on slides (9, 13) disposed on each side, and of which at least the slides of the frame and of the counter-frame, which is disposed on the same side, are rotationally displaceable about distinct vertical axes of rotation disposed on one and the same vertical plane.

3. Machine according to claim 2, **characterised in that** each of the upper blade carriers (11) comprises a means for adjusting the tension of the blade, which means is made up of a threaded bar (17) fitted on the counter-frame, and **in that** a resilient means (18), supported on a nut (19), is mounted coaxially relative to the threaded bar (17).

4. Machine according to claim 2 or 3, **characterised in that** it comprises a second series of parallel, elongate, oscillating blades (5'), which are separated from one another and interposed alternately between the first series of blades (5) on a second frame (7') and second counter-frame (8') fitted on slides in a similar manner to the first frame (7) and counter-frame (8), ensuring an opposite movement of the first cutting blades (5) and the second cutting blades (5').

5. Machine according to any of claims 2 to 4, **characterised in that** the vertical plane (Pr) corresponds to a fixed lateral wall of the chassis of the machine.

6. Machine according to any of claims 2 to 4, **characterised in that** the vertical plane (Pr) corresponds to the longitudinal median axis of the machine.

7. Machine according to any of the preceding claims, **characterised in that** it comprises a series of pushing means (6), made up of a substantially vertical wall (27) intended to co-operate with the product during the cutting of said product, and a small rod (28), perpendicular to the vertical wall and mounted in an articulated manner about vertical axes (29 and 30), on cross-piece members capable of pivoting about a vertical axis of rotation situated on the plane of rotation (Pr), entraining by way of consequence a moving together or a moving apart of the small rods (28), thus permitting their displacement to be synchronised with the means for adjusting the separation of the blades, so that said pushing means are always situated in the centre of the space separating two cutting blades.

8. Machine according to any of the preceding claims, **characterised in that** it comprises a means (26) for pressing the product onto the cutting table (2) provided in the vicinity of the blades (5 and 5').

9. Machine according to any of claims 2 to 8, **characterised in that** the support frame or support frames is or are capable of pivoting about its or their vertical axis at an angle in the order of 0 to 40 degrees, corresponding to a maximum and minimum thickness respectively.

10. Machine according to any of claims 2 to 9, **characterised in that** it comprises remote control means, of the electric motor and adjustment console type, permitting the displacement of the frame(s) and counter-frame(s) to the thickness of slice desired.
